# EUROPÄISCHE PATENTSCHRIFT

(11) **EP 2 493 019 B1**
(45) Veröffentlichungstag und Bekanntmachung des Hinweises auf die Patenterteilung: **19.04.2017**
(21) Anmeldenummer: 12157095.6
(22) Anmeldetag: 27.02.2012
(51) Int. Cl.: H01Q 15/24, H01Q 1/42, H01Q 9/28

(54) **Antennen-System mit Vorrichtung zum Drehen der Polarisationsrichtung und zugehöriges Fertigungsverfahren**
Antenna system with device for rotating the polarisation direction and corresponding production method
Système d'antennes doté d'un dispositif de rotation du sens de polarisation et procédé de fabrication correspondant

(30) Priorität: 28.02.2011 DE 102011004864
(43) Veröffentlichungstag der Anmeldung: 29.08.2012
(73) Patentinhaber: Rohde & Schwarz GmbH & Co. KG, 81671 München (DE)
(72) Erfinder: Scherz, Alfred, 83707 Bad Wiessee (DE); Kaminski, Kurt, 82024 Taufkirchen (DE); Berger, Anton, 83727 Schliersee (DE)
(74) Vertreter: Körfer, Thomas

(56) Entgegenhaltungen:
- EP-A2- 0 843 379
- DE-A1- 3 122 016
- GB-A- 1 416 343
- JP-A- 59 181 707
- US-A- 5 395 718
- ASHWANI KUMAR ET AL: "ULTRA BROAD BAND SLANT POLARIZED OMNI AZIMUTHAL ANTENNA", PROCEEDINGS OF THE ANTENNAS AND PROPAGATION SOCIETY INTERNATIONAL SYMPOSIUM (APSIS). ANN ARBOR, JUNE 28 - JULY 2, 1993; [PROCEEDINGS OF THE ANTENNAS AND PROPAGATION SOCIETY INTERNATIONAL SYMPOSIUM (APSIS)], NEW YORK, IEEE, US, Bd. 1, 28. Juni 1993 (1993-06-28), Seiten 482-485, XP000420084,

## Beschreibung

Die Erfindung betrifft eine Vorrichtung zum Drehen der Polarisationsrichtung für eine Antenne, insbesondere eine Dipolantenne, und ein zugehöriges Fertigungsverfahren.

Dipolantennen, die als Rundstrahler z. B. für Radar- oder Kommunikationsantennen eingesetzt werden, sind vertikal montiert und senden und empfangen vertikal polarisierte elektromagnetische Wellen. Aus der DE 102 35 222 A1 ist eine derartige Dipolantenne bekannt. Das Senden und Empfangen einer horizontal polarisierten elektromagnetischen Welle ist mit einer derartigen Dipolantenne nicht möglich. Bei einer horizontalen Montage ist keine Rundstrahlcharakteristik gegeben.

DE 3122916 A1 beschreibt eine Antenne, die dies ermöglicht. Aufgabe der Erfindung ist es deshalb, ein alternatives Antennensystem und ein entsprechendes Fertigungsverfahren zu entwickeln, das in der Lage ist, horizontal polarisierte elektromagnetische Wellen unter Beibehaltung der Rundstrahlcharakteristik auszustrahlen und zu empfangen.

Die Aufgabe wird durch ein Antennensystem mit einer Antenne und einer Vorrichtung zum Drehen der Polarisationsrichtung mit den Merkmalen des Patentanspruchs 1 gelöst. Die erfindungsgemäße Vorrichtung zum Drehen der Polarisationsrichtung wird durch ein Herstellungsverfahren mit den Merkmalen des Patentanspruchs 5 gelöst. Vorteilhafte Erweiterungen des Antennensystems und der beider Verfahren sind in den jeweils abhängigen Patentansprüchen aufgeführt.

Das erfindungsgemäße Antennensystem besteht aus einer vorzugsweise im Wesentlichen vertikal ausgerichteten Antenne, vorzugsweise einer Dipolantenne, und einer um die Antenne hülsenförmig angeordnete Vorrichtung zum Drehen der Polarisationsrichtung. Die Vorrichtung zum Drehen der Polarisationsrichtung setzt sich wiederum aus mehreren zueinander konzentrisch angeordneten und hülsenförmig geformten Schichten zusammen, die jeweils parallel verlaufende Leiterbahnen enthalten. Die Orientierung der jeweils parallel verlaufenden Leiterbahnen relativ zur Achse der Antenne ändert sich von Schicht zu Schicht.

Weisen die Leiterbahnen auf der innersten Schicht eine zur Axialrichtung der bevorzugten Dipolantenne parallele Orientierung auf und sind die Leiterbahnen auf der äußersten Schicht im wesentlichen orthogonal, d.h. horizontal, zur Axialrichtung der Dipolantenne ausgerichtet, so wird eine von der Dipolantenne vertikal ausgestrahlte elektromagnetische Welle in ihrer Polarisationsrichtung innerhalb der Vorrichtung zum Drehen der Polarisationsrichtung um 90° in ihrer Polarisationsrichtung gedreht. Äquivalent wird eine horizontal übertragene elektromagnetische Welle innerhalb der Vorrichtung zum Drehen der Polarisationsrichtung in eine vertikal polarisierte elektromagnetische Welle zum korrekten Empfang in der vertikal angeordneten Dipolantenne gedreht.

Um eine korrekte Drehung der Polarisationsrichtung der elektromagnetischen Welle in allen horizontalen Sende- und Empfangsrichtungen der Dipolantenne zu garantieren, stehen bevorzugt jeweils gegenüberliegende Leiterbahnen an den beiden sich berührenden Rändern einer ursprünglich planaren Schicht, die zu einer hülsenförmig geformten Schicht verarbeitet wird, jeweils stoßfrei in Verbindung. Für einen bevorzugten praktischen Einsatz hat sich eine Vorrichtung zum Drehen der Polarisationsrichtung bestehend aus acht Schichten bewährt, deren Leiterbahnen sich jeweils von Schicht zu Schicht um 11,25° in ihrer Orientierung ändern.

Jede hülsenförmig geformte Schicht wird bevorzugt mittels rotationssymmetrischer Verformung aus einer planaren Schicht hergestellt.

In der erfindungsgemäßen Vorrichtung zum Drehen der Polarisationsrichtung sind die einzelnen Schichten jeweils einzig aus einer Distanzschicht aus elektrisch isolierendem Material, die einseitig die einzelnen Leiterbahnen tragen, aufgebaut.

Zur Herstellung einer erfindungsgemäßen Vorrichtung zum Drehen der Polarisationsrichtung werden in einem ersten Verfahrensschritt geeignet dimensionierte planare und mit Leiterbahnen versehene Distanzschichten erzeugt. Hierzu werden in einer ersten Variante geeignet dimensionierte planare Distanzschichten mit einem Leitlack oder mit einer Kupferschicht beschichtet. Anschließend werden die Leiterbahnen auf den einzelnen beschichteten planaren Distanzschichten bevorzugt auf fotochemischen Weg mit geeigneten Masken und Ätzsäuren erzeugt. In einer zweiten Variante werden die Leiterbahnen aus Kupfer oder Leitlack mittels Siebdruck auf geeignet dimensionierte und planare Distanzschichten bedruckt. Die somit erzeugten planaren und mit Leiterbahnen versehenen Distanzschichten werden anschließend mittels Warmumformung zu hülsenförmig geformten und mit Leiterbahnen versehenen Distanzschichten verarbeitet. Beginnend bei der hülsenförmigen Distanzschicht mit dem kleinsten Durchmesser wird die hülsenförmig geformte Distanzschicht mit dem nächstgrößeren Durchmesser mittels Fügen auf die Distanzschicht mit dem kleinsten Durchmesser befestigt und durch Aushärten zu einer kompakten Einheit von Distanzschichten verbunden. Die restlichen hülsenförmigen Distanzschichten werden jeweils mit demselben Füge- und Aushärteschritt auf der Einheit von bisher miteinander verbundenen Distanzschichten befestigt.

Die Herstellung einer hülsenförmig geformten Distanzschicht mittels Warmumformung aus einer entsprechenden planaren Distanzschicht erfolgt durch Wickeln der planaren Distanzschichten auf einen entsprechend dimensionierten und geheizten zylindrischen Wickeldorn und durch anschließendes axiales Entfernen der auf diese Weise hülsenförmig geformten Distanzschicht vom zylindrischen Wickeldorn.

Ausführungsbeispiele des Antennensystems bestehend aus einer Antenne und einer erfindungsgemäßen Vorrichtung zum Drehen der Polarisationsrichtung und die zugehörigen erfindungsgemäßen Verfahren zur Herstellung einer erfindungsgemäßen Vorrichtung zum Drehen der Polarisationsrichtung werden im Folgenden anhand der Zeichnung im Detail erläutert. Die Figuren der Zeichnung zeigen:
- Fig. 1A: eine dreidimensionale Darstellung eines Ausführungsbeispiels einer erfindungsgemäßen Vorrichtung zur Drehung der Polarisationsrichtung mit integrierter Dipolantenne,
- Fig. 1B: eine dreidimensionale Darstellung eines Schnittes durch ein Ausführungsbeispiel einer erfindungsgemäßen Vorrichtung zur Drehung der Polarisationsrichtung mit integrierter Dipolantenne,
- Fig. 2: eine Darstellung der Schichtenfolge in einem Beispiel einer Vorrichtung zur Drehung der Polarisationsrichtung,
- Fig. 3A: ein Flussdiagramm eines Verfahrens zur Herstellung einer Vorrichtung zur Drehung der Polarisationsrichtung und
- Fig. 3B: ein Flussdiagramm eines erfindungsgemäßen Verfahrens zur Herstellung einer Ausführungsform einer erfindungsgemäßen Vorrichtung zur Drehung der Polarisationsrichtung.

Die Vorrichtung 1 zum Drehen der Polarisationsrichtung weist bevorzugt gemäß Fig. 2 eine hülsenförmige Form auf. Sie besteht aus mehreren zueinander konzentrisch angeordneten hülsenförmigen Distanzschichten 2₁, 2₂, ..., 2ₙ. Diese hülsenförmigen Distanzschichten 2₁, 2₂, ..., 2ₙ werden aus planaren Distanzschichten mittels Warmumformung hergestellt. Im Hinblick auf eine einfache Verarbeitung mittels Warmumformung bestehen sie aus einem thermoplastisch verformbaren Kunststoff. Dazu wird bevorzugt ein starrer Strukturkunststoff, z.B. Polymethacrylmethylimid, benutzt, der auch unter dem Markennamen Rohacell® bekannt ist. Im Hinblick einerseits auf eine leichte Verarbeitung der einzelnen Distanzschichten mittels Warmumformung und im Hinblick andererseits auf die Anforderungen der Dipolantenne auf die Geometrie der Vorrichtung zum Drehen der Polarisationsrichtung haben sich planare Distanzschichten mit einer Dicke von 1 mm bis 10 mm, bevorzugt von 3 mm, bewährt. Alternativ können auch andere Schichtdicken benutzt werden und sind somit von der Erfindung mit abgedeckt.

In einer Vorrichtung 1 zum Drehen der Polarisationsrichtung sind auf den einzelnen Distanzschichten 2₁, 2₂, ..., 2ₙ zugehörige Trägerschichten 3₁, 3₂, ...3ₙ aufgeklebt. Diese einzelnen Trägerschichten 3₁, 3₂, ..., 3ₙ bestehen vorzugsweise aus einer flexiblen Kunststofffolie aus Epoxidharz mit Glasfasergewebeverstärkung. Diese elastischen Kunststofffolien sind als FR4®-Material bekannt. Vorzugsweise weisen Sie eine Schichtdicke von ca. 0,05 mm auf. Alternativ können auch andere Schichtdicken bevorzugt im Bereich von 0,01 mm bis 0,1 mm und andere flexibel mechanisch verformbare Materialien mit Leiterbahnen verwendet.

Auf den einzelnen Trägerschichten 3₁, 3₂, ..., 3ₙ sind jeweils parallel verlaufende Leiterbahnen aus Kupfer oder Leitlack aufgebracht. Die parallelen Leiterbahnen weisen auf jeder Trägerschicht 3₁, 3₂, ... 3ₙ jeweils eine unterschiedliche Orientierung bzw. Steigung zu einem der Ränder der Trägerschicht 3₁, 3₂, ... 3ₙ auf. Die Orientierung bzw. Steigung der parallel verlaufenden Leiterbahnen auf der Trägerschicht 3ₙ, die mit der Distanzschicht 2ₙ mit dem kleinstem Durchmesser verbunden ist, verlaufen in Achsrichtung der Vorrichtung 1 zum Drehen der Polarisationsrichtung und damit parallel zur im wesentlichen vertikal ausgerichteten Dipolantenne. Mit zunehmendem Abstand der einzelnen Trägerschichten zur Achse der Vorrichtung 1 zum Drehen der Polarisationsrichtung weisen die einzelnen parallelen Leiterbahnen eine von der achsparallelen vertikalen Orientierung abweichende Orientierung bzw. Steigung auf. Die Leiterbahnen auf der äußersten Trägerschicht 3₁ weisen eine zur Achsrichtung orthogonale bzw. horizontale Ausrichtung auf.

Für eine Vorrichtung 1 zum Drehen der Polarisationsrichtung werden bevorzugt acht Distanzschichten 2₁, 2₂, ...2₈ mit zugehörigen Trägerschichten 3₁, 3₂, ...3₈ verwendet. Dabei ändern sich die Orientierungen der einzelnen parallelverlaufenden Leiterbahnen von Trägerschicht zu Trägerschicht um jeweils 11,25°. Während die Leiterbahnen auf der innersten Trägerschicht 3ₙ achsparallel verlaufen, weisen die parallelen Leiterbahnen auf der äußersten Trägerschicht 3₁ in diesem Beispiel eine Orientierung von 78,3° zur Achse der Vorrichtung 1 zum Drehen der Polarisationsrichtung auf. Diese Orientierung der parallel verlaufenden Leiterbahnen auf der äußersten Trägerschicht 3₁ in Höhe von 78,3° ist ausreichend für eine korrekte Drehung der Polarisationsrichtung von gesendeter oder empfangener elektromagnetischer Welle in Höhe von 90°. Allgemein werden n Schichten verwendet, wobei sich die Orientierung der Leiterbahnen von Schicht zu Schicht um 90°/n ändert.
Alternativ kann auch eine andere Anzahl von Distanzschichten und eine dazu korrespondierende andere Stufung der Orientierung der parallel verlaufenden Leiterbahnen auf den einzelnen Trägerschichten verwendet werden und sind von der Erfindung mit abgedeckt.

Diese mit Leiterbahnen versehenen Trägerschichten können für bestimmte Orientierungen der Leiterbahnen relativ zu einem Rand der Trägerschicht und für bestimmte Abstände zwischen den einzelnen Leiterbahnen hergestellt werden. Entsprechend der erforderlichen Orientierung der parallel verlaufenden Leiterbahnen auf der jeweiligen Trägerschicht wird die jeweilige Trägerschicht auf der zugehörigen Distanzschicht orientiert aufgebracht und geklebt.

Bevorzugt werden die einzelnen Leiterbahnen in einem Herstellungsschritt des Verfahrens zur Herstellung einer Vorrichtung zur Drehung der Polarisationsrichtung auf die einzelnen Trägerschichten aufgebracht. Hierzu werden die einzelnen Trägerschichten 3₁, 3₂, ...3ₙ mit einer Kupferschicht oder einer Leitlackschicht beschichtet. Mittels eines fotochemischen Prozesses werden die einzelnen Leiterbahnen auf der mit Kupfer bzw. Leitlackschicht beschichteten Trägerschicht mittels geeigneter Masken und geeigneter Ätzsäuren oder Ätzlaugen erzeugt werden.

Neben einer aus einzelnen Distanzschichten 2₁, 2₂, ...2ₙ und einzelnen Trägerschichten 3₁, 3₂, ...3ₙ zusammengesetzten Vorrichtung 1 zum Drehen der Polarisationsrichtung ist eine erfindungsgemässe Vorrichtung 1 zum Drehen der Polarisationsrichtung einzig aus einzelnen Distanzschichten 2₁, 2₂, ...2ₙ ohne Aufbringung von Trägerschichten zusammengesetzt. Hierbei sind die einzelnen Leiterbahnen bereits auf den einzelnen Distanzschichten 2₁, 2₂, ...2ₙ aufgebracht.

Die aus planaren Distanzschichten mittels Warmumformung hergestellten hülsenförmigen Distanzschichten sind an ihren beiden jeweils berührenden Rändern so zusammengefügt, dass die Leiterbahnen an den beiden sich jeweils berührenden Rändern jeweils stoßfrei in Verbindung stehen. Auf diese Weise ist eine korrekte Drehung der Polarisationsrichtung von gesendeter oder empfangener elektromagnetischer Welle in allen horizontalen Sende- bzw. Empfangsrichtungen der Dipolantenne gewährleistet. Aus Stabilitätsgründen ist die Stoßstelle der beiden sich jeweils berührenden Ränder einer hülsenförmig geformten Distanzschicht für jede Distanzschicht in einer anderen Winkelposition relativ zur Achse der Dipolantenne innerhalb der erfindungsgemäßen Vorrichtung 1 zum Drehen der Polarisationsrichtung angeordnet.

Eine derartige erfindungsgemäße Vorrichtung 1 zum Drehen der Polarisationsrichtung wird gemäß Fig. 1A bzw. Fig. 1B in eine Dipolantenne 4 axial eingeführt. Eine formstabile Fixierung der Dipolantenne 4 innerhalb der erfindungsgemäßen Vorrichtung 1 zum Drehen der Polarisationsrichtung erfolgt über Abstandselemente 5.

Im Folgenden wird anhand des Flussdiagrammes in Fig. 3A das Verfahren zur Herstellung eines Antennensystems mit einer Dipolantenne und einer Vorrichtung zum Drehen der Polarisationsrichtung vorgestellt.

Im ersten Verfahrensschritt S10 werden geeignet dimensionierte planare Distanzschichten und zugehörige geeignet dimensionierte planare Trägerschichten zugeschnitten. Beim Zuschnitt der einzelnen planaren Distanzschichten und Trägerschichten wird der Umfang der einzelnen zukünftig daraus entstehenden hülsenförmigen Distanzschichten und Trägerschichten berücksichtigt.

Im Verfahrensschritt S20 werden aus den einzelnen planaren Distanzschichten mittels Warmumformung hülsenförmige Distanzschichten erzeugt. Dabei wird jede einzelne planare Distanzschicht auf einem geeignet dimensionierten zylindrischen beheizten Wickeldorn gewickelt, dessen Außendurchmesser dem Innendurchmesser der jeweils durch Warmumformung erzeugten hülsenförmigen Distanzschicht entspricht. Die Verwendung eines beheizten zylindrischen Wickeldorns ermöglicht eine möglichst einfache und präzise Verformung der thermoplastisch verformbaren Distanzschichten. Nachdem die planare Distanzschicht vollständig um den zylindrischen Wickeldorn gewickelt ist, kann die somit entstandene hülsenförmige Distanzschicht vom zylindrischen Wickeldorn axial entfernt werden. Die Temperatur des Wickeldorns beträgt typischerweise 150°C-250°C, bevorzugt ca. 200°C.

Im nächsten Verfahrensschritt S30 wird auf jede einzelne hülsenförmige Distanzschicht die zugehörige Trägerschicht mittels eines Epoxidharzklebers, beispielsweise mit dem im Handel erhältlichen Epoxydharzkleber UHU Plus Endfest 300®, auf der inneren oder äußeren Mantelfläche der hülsenförmigen Distanzschicht aufgeklebt. Bei der Platzierung der einzelnen Trägerschicht auf der zugehörigen Distanzschicht ist die Orientierung der auf der Trägerschicht aufgebrachten parallel verlaufenden Leiterbahnen relativ zur Achse der Dipolantenne und damit relativ zur Achse der Vorrichtung 1 zum Drehen der Polarisationsrichtung und relativ zur Achse der zugehörigen hülsenförmig geformten Distanzschicht zu berücksichtigen. Eine Rechts- bzw. Linksdrehung der parallel verlaufenden Leiterbahnen relativ zur Achse der hülsenförmig geformten Distanzschicht wird durch entsprechende Orientierung der die Leiterbahnen tragenden Trägerschicht auf der Distanzschicht oder durch seitengewendetes Aufbringen der Trägerschicht auf der Distanzschicht realisiert.

Im nächsten Verfahrensschritt S40 wird beginnend bei der hülsenförmigen Distanzschicht mit dem kleinsten Durchmesser die hülsenförmige Distanzschicht mit dem jeweils nächsthöheren Durchmesser auf die Distanzschicht mit dem jeweils kleineren Durchmesser gefügt und geklebt.

Der Komplex aus aufeinander gefügten und geklebten Distanzschichten wird anschließend im Verfahrensschritt S50 in einem Ofen bei einer Temperatur von 50°C-100°C, bevorzugt bei ca. 75°C, über eine Dauer von 30-60 Minuten, bevorzugt ca. 45 Minuten, ausgehärtet. Es sind auch andere Aushärtetemperaturen und andere Aushärteintervalle mit abgedeckt. Durch das Kleben der einzelnen Distanzschichten mit einem formstabilen Epoxydharzkleber und das Aushärten des Komplexes von Distanzschichten wird eine struktursteife erfindungsgemäße Vorrichtung 1 zum Drehen der Polarisationsrichtung erzeugt, die auftretende Kräfte, beispielsweise Beschleunigungskräfte bis zu 400g (g=Erdbeschleunigung) auf die Dipolantenne wirksam abfängt.

Zusätzliche Distanzschichten von jeweils größerem Durchmesser werden auf diese Weise mittels Verfahrensschritt S40 auf den bestehenden Komplex von Distanzschichten gefügt, geklebt und mittels des im Verfahrensschritt S50 durchgeführten Aushärteschritts mit dem bestehenden Komplex von Distanzschichten gefestigt.

Im abschließenden Verfahrensschritt S60 wird die aus mehreren Schichten zusammengesetzte Vorrichtung 1 zum Drehen der Polarisationsrichtung in Längsrichtung passend zugeschnitten. Schließlich wird die Dipolantenne 4 axial in die Vorrichtung 1 zum Drehen der Polarisationsrichtung eingefügt und mittels Abstandelemente 5 in der richtigen Lage und in einer ausreichenden Stabilität in die Vorrichtung 1 zum Drehen der Polarisationsrichtung fixiert. Als Abstandselemente 5 werden aus starrem Strukturkunststoff, z.B. Polymethacrylmethylimid, geeignet gefräste Tele verwendet.

Im Folgenden wird anhand des Flussdiagrammes in Fig. 3B das Verfahren zur Herstellung eines Antennensystems mit einer Dipolantenne und einer erfindungsgemäßen Vorrichtung zum Drehen der Polarisationsrichtung erläutert.

Im Verfahrensschritt S100 werden geeignet dimensionierte planare Distanzschichten zugeschnitten. Der Schnitt der einzelnen planaren Distanzschichten orientiert sich dabei an den erforderlichen Durchmessern der aus den planaren Distanzschichten jeweils herzustellenden hülsenförmigen Distanzschichten.

Im nächsten Verfahrensschritt S110 werden auf den einzelnen planaren Distanzschichten jeweils parallel zueinander verlaufende Leiterbahnen aufgebracht. In einer ersten Variante werden hierzu die einzelnen planaren Distanzschichten mittels eines geeigneten Beschichtungsverfahrens mit einer Kupferschicht oder einer Leitlackschicht beschichtet. Mittels eines photochemischen Prozesses werden unter Zuhilfenahme von geeignet dimensionierten Masken und geeigneter Ätzsäuren (z. B. EisenIII-Chlorid) oder Ätzlaugen die einzelnen Leiterbahnen auf den planaren Distanzschichten erzeugt. Für jede Distanzschicht ist dabei jeweils die Orientierung der jeweils parallel verlaufenden Leiterbahnen relativ zur Achse der Dipolantenne und damit relativ zur Achse der erfindungsgemäßen Vorrichtung 1 zum Drehen der Polarisationsrichtung und relativ zur Achse der zugehörigen hülsenförmig geformten Distanzschicht zu berücksichtigen. In einer zweiten Variante werden die einzelnen parallel verlaufenden Leiterbahnen mittels Siebdruck unter Berücksichtigt ihrer spezifischen Orientierung auf die einzelnen planaren Distanzschichten aufgebracht.

Im nächsten Verfahrensschritt S120 werden äquivalent zum Verfahrensschritt S20 im erfindungsgemäßen Verfahren zur Herstellung eines Antennensystems mit einer Dipolantenne und einer zweiten Ausführungsform der erfindungsgemäßen Vorrichtung zum Drehen der Polarisationsrichtung in Fig. 3A aus den einzelnen planaren Distanzschichten mittels Warmumformung hülsenförmige Distanzschichten mit jeweils verschiedenen Durchmessern hergestellt.

Das Fügen und Kleben der Distanzschicht mit dem jeweils größeren Durchmesser auf den Komplex von Distanzschichten mit den jeweils kleineren Durchmessern anhand des Verfahrensschritts S130 entspricht dem Verfahrensschritt S40 zur Herstellung eines Antennensystems mit einer Dipolantenne und einer Vorrichtung zum Drehen der Polarisationsrichtung in Fig. 3A. Auch der Verfahrensschritt S140 des Aushärtens des Komplexes von Distanzschichten in einem Aushärteofen entspricht dem Verfahrensschritt S50 zur Herstellung eines Antennensystems mit einer Dipolantenne und einer Vorrichtung zum Drehen der Polarisationsrichtung in Fig. 3A. Der abschließende Verfahrensschritt 150 des Zuschneidens der Vorrichtung zum Drehen der Polarisationsrichtung und des Einbaus der Dipolantenne in die Vorrichtung zum Drehen der Polarisationsrichtung entspricht dem Verfahrensschritt S60 zur Herstellung eines Antennensystems mit einer Dipolantenne und einer Vorrichtung zum Drehen der Polarisationsrichtung in Fig. 3A.

Die Erfindung ist nicht auf die dargestellten Ausführungsformen und Varianten beschränkt. Anstatt einer Dipolantenne kann auch eine andere Antenne, insbesondere eine andere vertikal polarisierende Randstrahlantenne wie z. B. ein Stab mit einer Länge von ¼ der Wellenlänge zum Einsatz kommen.

## Patentansprüche

1. Antennen-System mit einer Antenne (4) und einer Vorrichtung (1) zum Drehen der Polarisationsrichtung einer von der Antenne (4) empfangenen und/oder gesendeten elektromagnetischen Welle,
wobei die Vorrichtung (1) zum Drehen der Polarisationsrichtung aus mehreren zueinander und zur Antenne (4) konzentrisch angeordneten und hülsenförmig geformten Schichten mit jeweils in der Schicht parallel verlaufenden Leiterbahnen, deren Orientierung sich von Schicht zu Schicht ändert, besteht,
**dadurch gekennzeichnet,**
**dass** jede Schicht jeweils einzig aus einer Distanzschicht (2₁, 2₂, ..., 2ₙ) aus elektrisch isolierendem Material besteht, die jeweils einseitig einzelne der Leiterbahnen trägt, und
**dass** die Distanzschicht (2₁, 2₂, ..., 2ₙ) mit den Leiterbahnen beschichtet ist.

2. Antennen-System nach Anspruch 1,
**dadurch gekennzeichnet,**
**dass** die Vorrichtung (1) zum Drehen der Polarisationsrichtung hülsenförmig um die im wesentlichen vertikal ausgerichtete Dipol-Antenne (4) angeordnet ist, und/oder die Drehung der Polarisationsrichtung innerhalb der Vorrichtung (1) zum Drehen der Polarisationsrichtung um 90° erfolgt.

3. Antennen-System nach Anspruch 1 oder 2,
**dadurch gekennzeichnet,**
**dass** jede hülsenförmig geformte Schicht sich aus einer rotationssymmetrischen Verformung einer planaren Schicht ergibt, wobei die Leiterbahnen an den beiden sich berührenden Rändern jeder hülsenförmig geformten Schicht stoßfrei in Verbindung stehen.

4. Antennen-System nach einem der Ansprüche 1 bis 3,
**dadurch gekennzeichnet,**
**dass** die Vorrichtung (1) zum Drehen der Polarisationsrichtung aus n Schichten, bevorzugt aus acht Schichten, besteht und sich die Orientierung der Leiterbahnen von einer zur Axialrichtung der Dipol-Antenne (4) parallelen Orientierung der Leiterbahnen auf der innersten Schicht jeweils um 90°/n, bevorzugt um 11,25° von Schicht zu Schicht in Richtung einer zur Axialrichtung der Dipol-Antenne (4) orthogonalen Orientierung der Leiterbahnen ändert.

5. Verfahren zur Herstellung einer Vorrichtung (1) zum Drehen der Polarisationsrichtung einer von einer Antenne (4) empfangenen und/oder gesendeten elektromagnetischen Welle aus einzelnen Distanzschichten (2₁,2₂,...,2ₙ) mit folgenden Verfahrensschritten:
• Erzeugen von geeignet dimensionierten, planaren Distanzschichten (2₁,2₂,...,2ₙ) mit jeweils parallel verlaufenden mittels Siebdruck oder Beschichtung auf die Distanzschichten (2₁,22,...,2ₙ) aufgebrachten Leiterbahnen, wobei sich die Orientierung der Leiterbahnen jeweils von Distanzschicht (2₁,2₂,...,2ₙ) zu Distanzschicht (2₁,2₂,...,2ₙ) ändert,
• Herstellen von hülsenförmig geformten und mit Leiterbahnen versehenen Distanzschichten (2₁,2₂,...,2ₙ) mit jeweils unterschiedlichem Durchmesser mittels Warmumformung aus entsprechend dimensionierten planaren und mit Leiterbahnen versehenen Distanzschichten (2₁,2₂,...,2ₙ),
• Fügen und Kleben einer hülsenförmig geformten und mit Leiterbahnen versehenen Distanzschicht (2₁,2₂,...,2ₙ) mit dem nächst größeren Durchmesser auf der hülsenförmig geformten und mit Leiterbahnen versehenen Distanzschicht (2₁,2₂,...,2ₙ) mit dem nächst kleineren Durchmesser zur Erzielung von zueinander und zur Antenne (4) konzentrisch angeordneten Distanzschichten (2₁,2₂,...,2ₙ),
• Aushärten der einzelnen ineinander gefügten und geklebten und mit Leiterbahnen versehenen Distanzschichten (2₁,2₂,...,2ₙ) und
• Wiederholen des Klebe-, Füge- und Aushärtevorgangs mit allen jeweils mit Leiterbahnen versehenen Distanzschichten (2₁,2₂,...,2ₙ) der jeweils größeren Durchmesser zur Erzielung von zueinander und zur Antenne (4) konzentrisch angeordneten Distanzschichten (2₁,2₂,...,2ₙ).

6. Verfahren nach Anspruch 5,
**dadurch gekennzeichnet,**
**dass** das Erzeugen von geeignet dimensionierten, planaren und mit Leiterbahnen versehenen Distanzschichten (2₁,2₂,...,2ₙ) mittels
• Beschichten von geeignet dimensionierten, planaren Distanzschichten (2₁,2₂,...,2ₙ) mit einem Leitlack oder mit einer Kupferschicht und
• Erzeugen von Leiterbahnen auf den einzelnen beschichteten planaren Distanzschichten (2₁,2₂,...,2ₙ) mittels eines fotochemischen Prozesses erfolgt.

7. Verfahren nach Anspruch 5,
**dadurch gekennzeichnet,**
**dass** das Erzeugen von geeignet dimensionierten, planaren und mit Leiterbahnen versehenen Distanzschichten (2₁,2₂,...,2ₙ) mittels Bedrucken der Leiterbahnen aus Kupfer oder Leitlack auf geeignet dimensionierten und planaren Distanzschichten (2₁,2₂,...,2ₙ), insbesondere mit einem Siebdruck, erfolgt.

8. Verfahren nach einem der Ansprüche 5 bis 7,
**dadurch gekennzeichnet,**
**dass** die Warmumformung mittels Wickeln einer entsprechend dimensionierten planaren Distanzschicht (2₁,2₂,...,2ₙ) auf einen entsprechend dimensionierten und geheizten zylindrischen Wickeldorn und anschließende axiale Entfernen der hülsenförmig geformten Distanzschicht (2₁,2₂,...,2ₙ) vom zylindrischen Wickeldorn erfolgt.

## Claims

1. Antenna system with an antenna (4) and a device (1) for rotating the direction of polarisation of an electromagnetic wave received and/or transmitted by the antenna (4),
wherein the device (1) for rotating the direction of polarisation consists of a plurality of layers embodied in sleeve form and arranged concentrically with one another and with the antenna (4) and each having conductor tracks running parallel in the layer with an orientation which changes from layer to layer,
**characterised in that** in each case each layer consists solely of a spacing layer (2₁, 2₂, ..., 2ₙ) of electrically insulating material which in each case carries individual ones of the conductor tracks on one side, and
**in that** the spacing layer (2₁, 2₂, ..., 2ₙ) is coated with the conductor tracks.

2. Antenna system according to claim 1,
**characterised in that** the device (1) for rotating the direction of polarisation is arranged in sleeve form around the essentially vertically aligned dipole antenna (4), and/or the rotation of the direction of polarisation is effected inside the device (1) for rotating the direction of polarisation through 90°.

3. Antenna system according to claim 1 or 2,
**characterised in that** each layer embodied in sleeve form is obtained from a rotationally symmetrical deformation of a planar layer, the conductor tracks being in smooth connection at the two touching edges of each layer embodied in sleeve form.

4. Antenna system according to one of claims 1 to 3,
**characterised in that** the device (1) for rotating the direction of polarisation consists of n layers, preferably of eight layers, and the orientation of the conductor tracks changes from an orientation of the conductor tracks parallel to the axial direction of the dipole antenna (4) on the innermost layer in each case by 90°/n, preferably by 11.25° from layer to layer in the direction of an orientation of the conductor tracks orthogonal to the axial direction of the dipole antenna (4).

5. Method for manufacturing a device (1) for rotating the direction of polarisation of an electromagnetic wave received and/or transmitted by an antenna (4) from individual spacing layers (2₁, 2₂, ..., 2ₙ) with the following method steps:
- production of suitably dimensioned planar spacing layers (2₁, 2₂, ..., 2ₙ) each with conductor tracks running parallel and applied to the spacing layers (2₁, 2₂, ..., 2ₙ) by means of screen printing or coating, with the orientation of the conductor tracks changing in each case from spacing layer (2₁, 2₂, ..., 2ₙ) to spacing layer (2₁, 2₂, ..., 2ₙ),
- manufacture of spacing layers (2₁, 2₂, ..., 2ₙ) embodied in sleeve form and provided with conductor tracks and each having a different diameter by means of hot forming from suitably dimensioned planar spacing layers (2₁, 2₂, ..., 2ₙ) provided with conductor tracks,
- assembly and gluing of a spacing layer (2₁, 2₂, ..., 2ₙ) embodied in sleeve form and provided with conductor tracks with the next larger diameter on the spacing layer (2₁, 2₂, ..., 2ₙ) embodied in sleeve form and provided with conductor tracks with the next smaller diameter to obtain spacing layers (2₁, 2₂, ..., 2ₙ) arranged concentrically with one another and with the antenna (4),
- curing of the individual assembled and glued spacing layers (2₁, 2₂, ..., 2ₙ) provided with conductor tracks and
- repetition of the gluing, assembling and curing operation with all the spacing layers (2₁, 2₂, ..., 2ₙ) each provided with conductor tracks and having the greater diameter in each case to obtain spacing layers (2₁, 2₂, ..., 2ₙ) arranged concentrically with one another and with the antenna (4).

6. Method according to claim 5,
**characterised in that** the production of suitably dimensioned planar spacing layers (2₁, 2₂, ..., 2ₙ) provided with conductor tracks is carried out by means of
- coating of suitably dimensioned planar spacing layers (2₁, 2₂, ..., 2ₙ) with a conductive lacquer or with a layer of copper and
- production of conductor tracks on the individual coated planar spacing layers (2₁, 2₂, ..., 2ₙ) by means of a photo-chemical process.

7. Method according to claim 5,
**characterised in that** the production of suitably dimensioned planar spacing layers (2₁, 2₂, ..., 2ₙ) provided with conductor tracks is carried out by means of printing of the conductor tracks of copper or conductive lacquer on suitably dimensioned and planar spacing layers (2₁, 2₂, ..., 2ₙ), in particular using screen printing.

8. Method according to one of claims 5 to 7,
**characterised in that** the hot forming is carried out by means of winding of a correspondingly dimensioned planar spacing layer (2₁, 2₂, ..., 2ₙ) onto a correspondingly dimensioned and heated cylindrical winding mandrel and subsequent axial removal of the spacing layer (2₁, 2₂, ..., 2ₙ) embodied in sleeve form from the cylindrical winding mandrel.

## Revendications

1. Système d'antenne comprenant une antenne (4) et un dispositif (1) permettant de faire tourner le sens de polarisation d'une onde électromagnétique reçue et/ou émise par l'antenne (4),
dans le quel le dispositif (1) permet de faire tourner le sens de polarisation étant constitué de plusieurs couches, lesquelles sont en forme de manchon, sont agencées de manière concentrique par rapport à l'antenne (4) et les unes par rapport aux autres et comprennent des tracés conducteurs s'étendant parallèlement dans la couche, tracés dont l'orientation varie d'une couche à l'autre,
**caractérisé en ce que**
chaque couche n'est constituée respectivement que d'une couche d'espacement (2₁, 2₂, ..., 2ₙ) faite d'un matériau électriquement isolant, qui porte respectivement unilatéralement des tracés conducteurs individuels, et
**en ce que** la couche d'espacement (2₁, 2₂, ..., 2ₙ) est revêtue des tracés conducteurs.

2. Système d'antenne selon la revendication 1,
**caractérisé en ce que**
le dispositif (1) permettant de faire tourner le sens de polarisation est agencé en forme de manchon autour de l'antenne dipôle (4) orientée sensiblement verticalement, et/ou la rotation du sens de polarisation est réalisée à l'intérieur du dispositif (1) permettant de faire tourner le sens de polarisation de 90°.

3. Système d'antenne selon la revendication 1 ou 2,
**caractérisé en ce que**
chaque couche en forme de manchon est obtenue par une déformation à symétrie de rotation d'une couche plane, les tracés conducteurs étant reliés sans joint au niveau des deux bords se touchant de chaque couche en forme de manchon.

4. Système d'antenne selon l'une quelconque des revendications 1 à 3,
**caractérisé en ce que**
le dispositif (1) permettant de faire tourner le sens de polarisation est constitué de n couches, de préférence de huit couches, et l'orientation des tracés conducteurs varie d'une orientation des tracés conducteurs parallèle au sens axial de l'antenne dipôle (4) sur la couche la plus intérieure respectivement de 90°/n, de préférence de 11,25° d'une couche à une autre en direction d'une orientation des tracés conducteurs perpendiculaire au sens axial de l'antenne dipôle (4).

5. Procédé de fabrication d'un dispositif (1) permettant de faire tourner le sens de polarisation d'une onde électromagnétique reçue et/ou émise par une antenne (4) à partir de couches d'espacement (2₁, 2₂, ..., 2ₙ) individuelles, comprenant les étapes de procédé suivantes :
• la production de couches d'espacement (2₁, 2₂, ..., 2n) planes dimensionnées de manière appropriée, présentant chacune des tracés conducteurs s'étendant parallèlement et appliqués sur les couches d'espacement (2₁, 2₂, ..., 2ₙ) par sérigraphie ou revêtement, l'orientation des tracés conducteurs variant respectivement d'une couche d'espacement (2₁, 2₂, ..., 2ₙ) à une autre couche d'espacement (2₁, 2₂, ..., 2ₙ),
• la fabrication de couches d'espacement (2₁, 2₂, ..., 2ₙ) en forme de manchon, pourvues de tracés conducteurs et présentant des diamètres respectivement différents, par formage à chaud, à partir de couches d'espacement (2₁, 2₂, ..., 2ₙ) planes dimensionnées de manière correspondante et pourvues de tracés conducteurs,
• l'assemblage et le collage d'une couche d'espacement (2₁, 2₂, ..., 2ₙ) en forme de manchon, pourvue de tracés conducteurs et présentant le diamètre immédiatement le plus grand sur la couche d'espacement (2₁, 2₂, ..., 2ₙ) en forme de manchon, pourvue de tracés conducteurs et présentant le diamètre immédiatement le plus petit pour obtenir des couches d'espacement (2₁, 2₂, ..., 2ₙ) agencées de manière concentrique les unes par rapport aux autres et par rapport à l'antenne (4),
• le durcissement des différentes couches d'espacement (2₁, 2₂, ..., 2ₙ) assemblées les unes à l'intérieur des autres et collées et pourvues de tracés conducteurs et
• la répétition du processus de collage, d'assemblage et de durcissement avec toutes les couches d'espacement (2₁, 2₂, ..., 2ₙ) pourvues chacune de tracés conducteurs et présentant le diamètre respectivement plus grand pour obtenir des couches d'espacement (2₁, 2₂, ..., 2ₙ) agencées de manière concentrique les unes par rapport aux autres et par rapport à l'antenne (4).

6. Procédé selon la revendication 5,
**caractérisé en ce que**
la production de couches d'espacement (2₁, 2₂, ..., 2n) planes dimensionnées de manière appropriée et pourvues de tracés conducteurs est réalisée par
• revêtement de couches d'espacement (2₁, 2₂, ..., 2n) planes dimensionnées de manière appropriée d'un vernis conducteur ou d'une couche de cuivre et
• production de tracés conducteurs sur les différentes couches d'espacement (2₁, 2₂, ..., 2ₙ) planes revêtues au moyen d'un processus photochimique.

7. Procédé selon la revendication 5,
**caractérisé en ce que**
la production de couches d'espacement (2₁, 2₂, ..., 2ₙ) planes dimensionnées de manière appropriée et pourvues de tracés conducteurs est réalisée par impression des tracés conducteurs à partir de cuivre ou d'un vernis conducteur sur des couches d'espacement (2₁, 2₂, ..., 2ₙ) planes et dimensionnées de manière appropriée, en particulier par sérigraphie.

8. Procédé selon l'une quelconque des revendications 2 à 7,
**caractérisé en ce que**
le formage à chaud est réalisé par enroulement d'une couche d'espacement (2₁, 2₂, ..., 2ₙ) plane dimensionnée de manière correspondante sur un mandrin d'enroulement cylindrique dimensionné de manière correspondante et chauffé puis élimination axiale de la couche d'espacement (2₁, 2₂, ..., 2ₙ) en forme de manchon du mandrin d'enroulement cylindrique.
